# FASCICULE DE BREVET EUROPEEN

(11) **EP 3 857 028 B1**
(45) Date de publication et mention de la délivrance du brevet: **03.08.2022**
(21) Numéro de dépôt: 19787014.0
(22) Date de dépôt: 06.09.2019
(51) Int. Cl.: F01D 9/04, F01D 9/02, F01D 11/00

(54) **DISTRIBUTEUR AMELIORÉ DE TURBOMACHINE**
VERBESSERTE TUBINENLEITSCHAUFEL
IMPROVED TURBOMACHINE STATOR

(30) Priorité: 26.09.2018 FR 1858804
(43) Date de publication de la demande: 04.08.2021
(73) Titulaire: SAFRAN AIRCRAFT ENGINES, 75015 Paris (FR)
(72) Inventeur: ROUSSEAUX, Hugo, Louis, 77550 MOISSY-CRAMAYEL (FR); BENEVENT, Pamela, Jessica, 77550 MOISSY-CRAMAYEL (FR); JEFFROY, Léna, 77550 MOISSY-CRAMAYEL (FR)
(74) Mandataire: Cabinet Beau de Loménie
(86) Numéro de dépôt international: PCT/FR2019/052057
(87) Numéro de publication internationale: WO 2020/065161

(56) Documents cités:
- EP-A1- 1 296 023
- EP-A1- 3 091 188
- US-A1- 2016 153 299

## Description

### DOMAINE DE L'INVENTION

La présente invention concerne le domaine des turbomachines aéronautiques, et plus précisément un distributeur pour une turbine de turbomachine, et une turbomachine comportant un tel distributeur.

### ETAT DE LA TECHNIQUE ANTERIEURE

Les distributeurs haute pression ou basse pression de turbomachines, tels que décrits dans le document FR 2 955 145, comportent notamment des pales fixes maintenues à chacune de leurs extrémités radiales par une plateforme intérieure et une plateforme extérieure, ces dernières définissant une veine de circulation de gaz éjectés par la chambre de combustion. Ces pales permettent de diriger l'écoulement des gaz sortant de la chambre de combustion sur les pales de rotor de la turbine. Ces pales sont creuses, et comporte au moins une cavité dont une extrémité débouche à l'extérieur de la veine. Ces pales étant exposées aux gaz chauds de combustion, il est nécessaire de les refroidir pour atténuer les contraintes thermiques. Une solution consiste à utiliser de l'air provenant d'un autre élément de la turbomachine, par exemple le compresseur. Plus précisément, de l'air relativement frais est prélevé en amont de la chambre de combustion à la sortie d'un étage du compresseur. Cet air est injecté dans la ou les cavité(s) des pales par l'une et l'autre des extrémités de celles-ci, pour les refroidir de l'intérieur. L'air s'échappe ensuite dans la veine par des trous réalisés dans les pales et communiquant avec la ou les cavité(s) de la pale et avec la veine, l'air de refroidissement créant un film protecteur d'air plus frais s'écoulant le long la pale. Un autre exemple est divulgué dans le document US 2016153299.

Par ailleurs, l'ensemble pales/plateformes intérieure et extérieure est fixé au carter de la turbine. Des lamelles d'étanchéité et des couvre-joints sont fixés au niveau des plateformes par des moyens de fixation (pions/rivets), afin d'assurer l'étanchéité entre le distributeur et le carter externe.

Cependant, il peut arriver qu'en cours de vol, des contraintes mécaniques telles que des contraintes de cisaillement entre des pions/rivets et des lamelles d'étanchéité ou des couvre-joints provoquent la perte de ces lamelles d'étanchéité et couvre-joints. Ces derniers peuvent alors être libérés et être aspirés par le distributeur. En particulier, l'air de refroidissement pénétrant dans les cavités de la pale peut entrainer ces lamelles d'étanchéité et couvre-joints vers ces cavités. Les lamelles d'étanchéité et les couvre-joints sont alors susceptibles d'obturer partiellement ou totalement ces cavités. Le refroidissement des pales n'est alors plus ou insuffisamment assuré. La température des pales risque alors d'augmenter, pouvant entraîner la détérioration des propriétés des pales.

Il existe donc un besoin pour un dispositif permettant de résoudre le problème technique ci-dessus.

### PRESENTATION DE L'INVENTION

Le présent exposé concerne un distributeur de turbine pour une turbomachine s'étendant radialement autour d'un axe, le distributeur comportant une pluralité de secteurs comprenant chacun au moins une pale qui s'étend radialement entre une plateforme intérieure et une plateforme extérieure, le distributeur comportant au moins deux lamelles d'étanchéité comportant chacune une portion principale configurée pour assurer l'étanchéité entre le distributeur et un élément de la turbomachine adjacent au distributeur, et une première portion pliée par rapport à la portion principale, la première portion pliée étant en contact avec une face externe d'au moins une plateforme, chaque lamelle étant maintenue à la au moins une plateforme par un moyen de serrage configuré pour serrer la première portion pliée entre la face externe de la plateforme et le moyen de serrage.

Dans le présent exposé, le terme « radial » et ses dérivés désignent une direction radiale de la turbine, c'est-à-dire une direction perpendiculaire à l'axe de la turbine. De plus, les termes « amont » et « aval » sont considérés suivant l'axe de la turbine, et suivant le sens d'écoulement des gaz dans la turbine, entre les deux plateformes, c'est-à-dire dans la veine de circulation des gaz. Par ailleurs, les pales sont agencées entre deux plateformes: une plateforme radialement extérieure, et une plateforme radialement intérieure, les plateformes intérieure et extérieure étant annulaires ou sous forme de secteur d'anneau et coaxiales. En outre, la « face externe » des plateformes désigne la face des plateformes opposée à la veine d'écoulement des gaz, cette dernière étant délimitée par la face interne des plateformes. En d'autres termes, la veine d'écoulement des gaz est délimitée par la face interne de la plateforme extérieure, et la face interne de la plateforme intérieure.

Les lamelles d'étanchéité peuvent avoir la forme d'une plaque métallique, par exemple en un alliage à base de nickel et/ou de cobalt, et présentant une épaisseur inférieure à 1 mm.

La plaque formant une lamelle d'étanchéité est pliée, de manière à former une première portion pliée, et une portion principale présentant une surface plus grande que la portion pliée.

La portion principale des lamelles est la portion de la lamelle présentant la plus grande surface, et s'étend d'une part dans une direction sensiblement parallèle à la direction radiale, ou légèrement inclinée par rapport à la direction radiale, et d'autre part dans une direction circonférentielle, en suivant la forme du distributeur, de manière à ce que la portion principale présente la forme d'un arc de cercle.

La portion principale des lamelles est en contact avec un élément d'au moins un secteur de la turbomachine, par exemple un épaulement du secteur disposé à une extrémité amont ou aval de la plateforme, et avec un élément de la turbomachine adjacent au distributeur. Cet élément de la turbomachine peut être par exemple une partie d'un carter adjacent, ou une bride de la chambre de combustion.

La portion pliée s'étend dans la direction axiale, c'est-à-dire de l'amont vers l'aval, et est en contact avec la face externe de la plateforme. La portion pliée est maintenue et serrée contre la face externe de la plateforme par l'intermédiaire du moyen de serrage. Ce dernier est configuré pour maintenir et serrer la portion pliée de chaque lamelle sur toute la circonférence du distributeur, en exerçant une pression sur les lamelles dans la direction radiale, de telle sorte que les portions pliées sont prises en sandwich entre le moyen de serrage et les faces externes des plateformes. Plus précisément, le moyen de serrage exerce une force sur les lamelles dirigée radialement vers l'axe de la turbine lorsque les lamelles sont disposées sur la plateforme extérieure, et dirigée radialement vers la direction opposée à l'axe de la turbine lorsque les lamelles sont disposées sur la plateforme intérieure.

Par conséquent, selon le présent exposé, la fixation des lamelles d'étanchéité au distributeur est assurée par les premières parties pliées et le moyen de fixation, et l'étanchéité entre le distributeur et les éléments de la turbomachine adjacents au distributeur est assurée par la portion principale. L'utilisation de pions et/ou de rivets permettant usuellement de fixer les lamelles sur le distributeur, par exemple sur l'épaulement du secteur disposé à une extrémité amont et/ou aval de la plateforme, n'est donc plus nécessaire. Le risque de perte des lamelles due au cisaillement des rivets est donc réduit. Par conséquent, le risque de détérioration des pales, due à l'obturation des cavités de refroidissement par les lamelles, est également réduit.

Dans certains modes de réalisation, le distributeur comporte deux lamelles formant chacune un demi-anneau, le moyen de serrage étant disposé autour du distributeur de manière à serrer les deux lamelles contre les faces externes des plateformes du distributeur.

Selon cette configuration, chaque lamelle présente une forme d'arc de cercle de 180°. Lorsque plusieurs secteurs sont assemblés de manière à former la couronne du distributeur, chacune des deux lamelles de 180° est fixée sur la face externe des plateformes adjacentes de la couronne du distributeur, et sont maintenues et serrées contre ces faces externes par le moyen de serrage, ce dernier entourant le distributeur sur toute sa circonférence et maintient ainsi les deux lamelles simultanément. Les extrémités circonférentielles des deux lamelles sont jointes l'une à l'autre de manière à former un anneau d'étanchéité qui s'étend autour du distributeur. L'utilisation de deux lamelles permet de limiter le nombre de pièces nécessaires, de limiter les fuites inter-secteurs et de simplifier le processus de montage.

Dans certains modes de réalisation, la portion principale et la première portion pliée de chaque lamelle forment entre elles un angle compris entre 90° et 150°.

On comprend que cet angle entre la portion principale et la première portion pliée de chaque lamelle est l'angle naturel que forment ces deux portions de la lamelle, c'est-à-dire lorsqu'aucun effort tendant à déformer la lamelle, et donc à modifier cet angle, n'est exercé sur la lamelle. Selon cette configuration, la plaque formant la lamelle n'est pas pliée de manière à former un angle droit entre la portion principale et la portion pliée, mais de manière à former un angle obtus entre ces dernières. En d'autres termes, lorsque la lamelle est fixée à un distributeur, le plan dans lequel s'étend la portion principale de la lamelle n'est pas parallèle par rapport à la direction radiale, mais légèrement incliné par rapport à celui-ci. Cette configuration permet d'améliorer l'étanchéité entre le distributeur et l'élément de la turbomachine adjacent au distributeur. En effet, de par l'inclinaison de la portion principale, l'élément de la turbomachine adjacent au distributeur vient en contact avec l'extrémité radiale de la portion principale. Ce contact tend à déformer la lamelle de manière à réduire l'angle entre la portion principale et la portion pliée. La portion principale, tendant à revenir dans sa position initiale par élasticité, agit ainsi comme un ressort en exerçant une pression sur l'élément de la turbomachine adjacent au distributeur. En d'autres termes, la pression de contact entre la portion principale de la lamelle et l'élément de la turbomachine adjacent au distributeur est accrue, améliorant ainsi l'étanchéité entre cet élément et le distributeur.

Dans certains modes de réalisation, les lamelles comportent chacune une deuxième portion pliée s'étendant depuis la première portion pliée, sensiblement perpendiculairement à celle-ci, et venant en contact avec une paroi radiale qui s'étend radialement en saillie de l'au moins une plateforme.

Selon cette configuration, les lamelles sont pliées de manière à présenter trois portions : la portion principale, la première portion pliée en contact avec la face externe de la plateforme, et la deuxième portion pliée, la première portion pliée étant interposée entre la portion principale et la deuxième portion pliée, de manière à ce que, dans une section transversale, la lamelle présente sensiblement la forme d'un U.

La présence de la deuxième portion pliée permet de limiter les déplacements du moyen de serrage suivant la direction axiale. Plus précisément, la lamelle ainsi pliée prend la forme d'une gouttière dans laquelle est logé le moyen de serrage, limitant ainsi ses déplacements axiaux, et limitant les risques qu'un serrage suffisant de la lamelle contre la plateforme ne soit plus assuré. Par serrage suffisant, on comprend un serrage permettant d'empêcher que la lamelle ne se détache au cours d'un fonctionnement normal de la turbomachine.

Dans certains modes de réalisation, deux lamelles circonférentiellement adjacentes autour du distributeur sont disposées de manière à ce qu'une extrémité circonférentielle de la portion principale d'une lamelle soit superposée à une extrémité circonférentielle de la portion principale d'une lamelle circonférentiellement adjacente.

Dans certains modes de réalisation, l'extrémité circonférentielle de la portion principale d'une lamelle et l'extrémité circonférentielle de la portion principale de la lamelle adjacente se superposent sur une distance comprise entre 1 et 10 mm.

En d'autres termes, les dimensions de chaque lamelle sont prévues de manière à ce que les extrémités circonférentielles de celles-ci se chevauchent entre elles, sur toute leur hauteur. On comprend par hauteur leur longueur dans la direction radiale. Par exemple, lorsque le distributeur comporte deux lamelles de 180° formant chacune un demi anneau, la circonférence d'une des deux lamelles est sensiblement plus grande que l'autre, de manière à chevaucher les extrémités de cette dernière.

Cette configuration permet d'éviter la présence d'un jeu entre les extrémités circonférentielles de chaque lamelle, et donc d'améliorer l'étanchéité entre le distributeur et un élément de la turbomachine adjacent au distributeur.

Dans certains modes de réalisation, le moyen de serrage comporte au moins une surface de serrage, la surface de serrage étant en contact avec la première portion pliée.

La présence d'au moins une surface de serrage plane permet d'obtenir un contact plan entre le moyen de serrage et la première portion pliée, augmentant la surface de contact, et donc la fiabilité de serrage de la lamelle sur la plateforme.

Dans certains modes de réalisation, le moyen de serrage est un jonc.

On entend par jonc un anneau, de préférence métallique, présentant deux extrémités libres en vis-à-vis mais disjointes l'une de l'autre. Ce dispositif présente l'avantage d'être simple et peu coûteux.

Dans certains modes de réalisation, le distributeur comporte au moins une lame fixée à la paroi radiale, et configurée pour exercer une pression sur une lamelle.

La lame est fixée à la paroi radiale, et est orientée de manière à prendre appui sur une lamelle du distributeur, exerçant ainsi une pression sur celle-ci. Cela permet d'exercer une pression contre les portions principales des lamelles, et accentuer ainsi la pression de contact entre les portions principales et l'élément de la turbomachine axialement adjacent au distributeur, améliorant ainsi davantage l'étanchéité.

Le présent exposé concerne également une turbomachine comportant un distributeur selon l'un quelconque des modes de réalisation précédents.

### BREVE DESCRIPTION DES DESSINS

L'invention et ses avantages seront mieux compris à la lecture de la description détaillée faite ci-après de différents modes de réalisation de l'invention donnés à titre d'exemples non limitatifs. Cette description fait référence aux pages de figures annexées, sur lesquelles :
- la figure 1 représente une vue partielle en perspective d'un distributeur de turbine pour une turbomachine selon l'art antérieure ;
- la figure 2 représente une vue partielle en perspective d'un distributeur de turbine pour une turbomachine selon l'art antérieure, lorsqu'un orifice est obturé ;
- la figure 3 représente une vue partielle en perspective d'un distributeur de turbine pour une turbomachine selon le présent exposé ;
- la figure 4 représente une vue en perspective de la jonction entre deux lamelles selon le présent exposé ;
- la figure 5 représente une section de l'extrémité d'une plateforme d'un distributeur selon le présent exposé.
- la figure 6 représente une vue partielle du dessus d'une extrémité d'une plateforme selon le présent exposé.

### DESCRIPTION DETAILLEE D'EXEMPLES DE REALISATION

La figure 1 représente un secteur 10 d'un distributeur pour une turbine haute pression de turbomachine selon l'art antérieur, le distributeur comportant une couronne de pales fixes 13 creuses, agencées entre deux plateformes annulaires coaxiales : une plateforme extérieure 16 et une plateforme intérieure 18. Les plateformes sont formées par des secteurs d'anneau qui s'étendent autour de l'axe X et qui délimitent une veine de circulation de gaz 20 dans laquelle se trouvent les pales 13 réparties régulièrement circonférentiellement et qui s'étendent radialement entre les plateformes 16, 18. Chaque pale comporte une cavité 26 débouchant à l'extérieur de la veine 20 au travers de la plateforme extérieure 16. De même, chaque pale comporte une cavité (non représentée) débouchant à l'extérieur de la veine au travers de la plateforme intérieure 18. Ces cavités communiquent avec la veine 20 par des rangées de trous 30 s'étendant axialement et/ou radialement entre la plateforme intérieure 18 et la plateforme extérieure 16 le long des pales 13 pour déboucher dans la veine 20. Un gaz circulant depuis l'extérieur de la veine 20 peut ainsi pénétrer dans la cavité 26, s'écouler dans la pale 13, puis être évacué dans la veine 20 par l'intermédiaire des orifices 30, permettant ainsi le refroidissement de la pale 13.

Dans la suite de l'exposé, la description est faite en se référant à la plateforme extérieure 16, notamment sur les figures. Cependant, une description analogue est applicable à la plateforme intérieure 18.

Une chemise 36 est insérée dans la cavité 26, de manière à définir un orifice 37 sur la face externe de la plateforme 16. Par « externe », on comprend la face de la plateforme opposée à la veine 20. La chemise 36 comporte en outre une collerette 38 prenant appui sur la face externe de la plateforme 16. Une chemise (non représentée) est également insérée dans la cavité du côté de la plateforme intérieure 18, de manière à définir un orifice sur la face externe de la plateforme intérieure 18.

Le secteur 10 de distributeur comporte également des lamelles d'étanchéité 12 fixées sur les plateformes 16, 18, et permettant d'assurer l'étanchéité entre le distributeur et un élément de la turbomachine 1 axialement adjacent au distributeur. Plus précisément, les lamelles d'étanchéité 12 sont fixées sur des épaulements 161, 162 de la plateforme 16, par l'intermédiaire de pions et/ou rivets 14.

La figure 2 illustre une configuration que l'invention cherche à prévenir et selon laquelle, après le détachement d'une lamelle 12 de son emplacement de fixation au distributeur haute pression en raison des contraintes de cisaillement entre les rivets 14 et la lamelle 12, cette dernière est aspirée par l'air entrant dans la cavité 26, et vient obstruer l'orifice 37, empêchant ainsi l'air, partiellement ou totalement, de pénétrer dans la cavité 26.

La figure 3 représente un secteur 10 d'un distributeur de turbine haute pression pour turbomachine selon un mode de réalisation de l'invention. Les éléments identiques aux éléments des figures 1 et 2 présentent les même signes de référence et ne seront pas décrits à nouveau. Une portion d'une lamelle 12 est illustrée sur la figure 3. Néanmoins, un distributeur selon le présent mode de réalisation, comportant une pluralité de secteurs 10 assemblés les uns aux autres, peut comporter deux lamelles 12 semi-annulaires s'étendant sur 180°, de manière à ce que ces dernières entourent la couronne du distributeur lorsqu'elles sont assemblées l'une à l'autre. A la différence du secteur décrit en référence aux figures 1 et 2, le secteur 10 décrit ci-dessous ne comporte pas de rivets 14 pour fixer les lamelles 12 aux épaulements de la plateforme.

Selon ce mode de réalisation, chaque lamelle 12 comporte une portion principale 120, une première portion pliée 121, et une deuxième portion pliée 122. Pour ce faire, avant la fixation de la lamelle au distributeur, la lamelle 12 est pliée dans un premier temps en deux de manière à obtenir la portion principale 120 et la première portion pliée 121, et de manière à ce que la portion principale 120 et la première portion pliée 121 présentent entre elles un angle sensiblement supérieur à 90°. Plus précisément, la portion principale 120 et la première portion pliée 121 présentent entre elles un angle de 90° + α, où α est inférieur à 60°, de préférence inférieur à 20°. La lamelle 12 est à nouveau pliée de manière à obtenir la deuxième portion pliée 122, la première portion pliée 121 et la deuxième portion pliée 122 étant sensiblement perpendiculaire l'une à l'autre. La lamelle 12 ainsi formée présente ainsi sensiblement la forme d'un U, en section dans un plan de coupe transversal qui s'étend axialement et radialement, de manière à former une gorge ou une gouttière autour de la couronne du distributeur lorsque les lamelles sont fixées sur les plateformes du distributeur, permettant ainsi, lorsqu'un élément de serrage est logé dans cette gorge, de limiter ainsi les déplacements axiaux de celui-ci. Les déplacements axiaux de l'élément de serrage et des lamelles sont également limités par une paroi radiale 163 qui s'étend radialement en saillie depuis la plateforme.

De la même façon que la lamelle 12 selon l'art antérieure, la portion principale 120 permet d'assurer l'étanchéité entre le distributeur et l'élément de la turbomachine 1 axialement adjacent au distributeur, par exemple une bride de la chambre de combustion ou une partie d'un carter axialement adjacent, en étant en contact avec un épaulement 161 de la plateforme 16 et l'élément de la turbomachine 1 adjacent au distributeur. En effet, lorsque la lamelle 12 est fixée au distributeur, et de par l'inclinaison de sa portion principale 120, l'élément de la turbomachine 1 axialement adjacent au distributeur vient en contact avec l'extrémité radiale de la portion principale 120 lors de l'assemblage ou au cours du fonctionnement de la turbomachine. Ce contact engendre une force sur l'extrémité radiale de la portion principale 120, tendant à réduire l'angle entre la portion principale 120 et la portion pliée 121. La portion principale 120, tendant à revenir dans sa position initiale par élasticité, agit ainsi comme un ressort en exerçant une pression sur l'élément de la turbomachine 1 axialement adjacent au distributeur. La valeur de l'angle α est déterminée de manière à ce que, lorsque le distributeur est assemblé à la turbomachine, et au cours d'un fonctionnement normal de celle-ci, un contact existe toujours entre la portion principale 120 de la lamelle 12 et l'élément de la turbomachine 1 axialement adjacent au distributeur.

La figure 6 représente une vue partielle du dessus, c'est-à-dire selon la direction radiale, d'une extrémité amont d'une plateforme 16. Des lames, ou épingles 170, servant à exercer une pression sur des couvres joints afin de maintenir ces derniers au niveau des jonctions entre deux lamelles 12 circonférentiellement adjacentes peuvent être utilisées afin d'exercer une pression contre les portions principales 120 des lamelles 12 par l'intermédiaire d'une portion de contact 171, et accentuer ainsi la pression de contact entre les portions principales 120 et l'élément de la turbomachine 1, améliorant ainsi davantage l'étanchéité. Ces épingles sont fixées sur une paroi radiale 163 par l'intermédiaire d'un rivet 164. On note que les rivets 164 servant à fixer ces épingles 170 au distributeur, ne sont pas en contact avec les lamelles 12, ce qui permet de limiter l'endommagement par cisaillement des lamelles 12.

En outre, la première portion pliée 121 est plaquée contre la face externe de la plateforme 16 par un moyen de serrage 40, ce dernier étant configuré pour exercer une pression dans la direction radiale sur la première portion pliée 121, cette dernière étant ainsi prise en sandwich entre le moyen de serrage 40 et la plateforme 16. Selon ce mode de réalisation, le moyen de serrage 40 est un jonc, permettant de serrer simultanément les deux lamelles 12 de 180° contre la face externe des plateformes du distributeur, le jonc venant se loger dans la gorge formée par la portion principale 120, la première portion pliée 121 et la deuxième portion pliée 122.

Le jonc est un anneau ouvert, de préférence métallique, par exemple en un alliage à base de nickel et/ou de cobalt, présentant deux extrémités libres circonférentiellement en vis-à-vis, mais séparées l'une de l'autre. Le jonc présente un diamètre initial D₀. Lorsque ces deux extrémités libres sont éloignées l'une de l'autre, à l'aide d'une pince par exemple, le jonc métallique se déforme élastiquement de telle sorte que son diamètre augmente, permettant de disposer ce dernier autour du distributeur, tout en maintenant les extrémités éloignées l'une de l'autre. Lorsque le jonc est à la position souhaitée, dans la gorge formée par les lamelles 12, ses extrémités libres sont relâchées. Le jonc tend alors à retrouver sa forme initiale, jusqu'à ce qu'il vienne en butée contre la première portion pliée 121, atteignant ainsi son diamètre final D_{f}, lorsqu'il serre les lamelles 12 contre la face externe des plateformes extérieures 16. Afin que la force exercée par le moyen de serrage 40 sur la première portion pliée 121 soit suffisante, c'est-à-dire qu'il assure un serrage permettant d'éviter que la lamelle ne se détache, le diamètre initial D₀ du jonc doit donc être inférieur au diamètre final D_{f}.

Cet exemple présente le serrage d'une lamelle 12 sur la face externe d'une plateforme extérieure 16. Néanmoins, le moyen de serrage 40 peut également être utilisé pour serrer une lamelle 12 sur la face externe d'une plateforme intérieure 18. Dans ce cas, à l'inverse du cas décrit dans le paragraphe précédent, le jonc est déformé en rapprochant les extrémités libres de celui-ci, amenant ces extrémités à se chevaucher, de telle sorte que le diamètre du jonc diminue. Lorsque le jonc est à la position souhaitée, dans la gorge formée par les lamelles 12, la position déformée du jonc est alors relâchée. Le diamètre du jonc tend alors à augmenter de nouveau pour retrouver sa forme initiale, jusqu'à ce qu'il vienne en butée contre la première portion pliée 121, atteignant ainsi son diamètre final D_{f}, lorsqu'il serre les lamelles 12 contre la face externe des plateformes intérieures 18. Afin que la force exercée par le moyen de serrage 40 sur la première portion pliée 121 soit suffisante, c'est-à-dire qu'il assure un serrage permettant d'éviter que la lamelle ne se détache, le diamètre initial D₀ du jonc doit donc être supérieur au diamètre final D_{f}.

Bien que dans le mode de réalisation décrit ci-dessus, le moyen de serrage 40 soit un jonc, d'autres moyens de serrage sont envisageables, tels que des circlips, des colliers de serrage ou des bagues comportant par exemple une première portion et une deuxième portion, les première et deuxième portions étant fixées ensemble autour du distributeur de manière à serrer les lamelles contre les faces externes des plateformes du distributeur.

Par ailleurs, les portions principales 120 de chaque lamelle 12 présentent une extrémité circonférentielle 120a, ladite extrémité circonférentielle 120a s'étendant suivant la direction radiale. Les dimensions des lamelles 12 sont configurées de telle sorte que les extrémités circonférentielles 120a de deux lamelles circonférentiellement adjacentes se chevauchent, de manière à former une portion de chevauchement 125. Cette portion de chevauchement 125 permet d'assurer l'étanchéité de jonction entre deux lamelles 12 circonférentiellement adjacentes. Les dimensions des lamelles 12 sont configurées de telle sorte la portion de chevauchement 125 s'étendent sur un angle compris entre 1 et 10°. La portion de chevauchement peut également être formée en emboutissant une extrémité circonférentielle d'une lamelle 12, créant ainsi un décaissement sur une face de la portion principale 120, à l'extrémité circonférentielle de cette lamelle 12, l'extrémité circonférentielle de la lamelle adjacente venant alors se loger dans ce décaissement (cf. figure 4).

En outre, pour chaque lamelle 12, la longueur selon la circonférence (en d'autres termes la longueur de l'arc de cercle) de la première portion pliée 121 et de la deuxième portion pliée 122, est sensiblement inférieure à la longueur selon la circonférence de la portion principale 120. Ainsi, seules les extrémités circonférentielles des portions principales 120 se chevauchent. Les extrémités circonférentielles de la première portion pliée 121 et de la deuxième portion pliée 122 de deux lamelles 12 circonférentiellement adjacentes sont disjointes l'une de l'autre. Cette configuration permet de faciliter l'assemblage des lamelles 12 autour du distributeur, et notamment la jonction de deux lamelles 12 adjacentes.

Bien que la présente invention ait été décrite en se référant à des exemples de réalisation spécifiques, il est évident que des modifications et des changements peuvent être effectués sur ces exemples sans sortir de la portée générale de l'invention telle que définie par les revendications. En particulier, des caractéristiques individuelles des différents modes de réalisation illustrés/mentionnés peuvent être combinées dans des modes de réalisation additionnels. Par conséquent, la description et les dessins doivent être considérés dans un sens illustratif plutôt que restrictif.

## Revendications

1. Distributeur pour une turbine de turbomachine s'étendant autour d'un axe (X), le distributeur comportant une pluralité de secteurs (10) comprenant chacun au moins une pale (13) qui s'étend radialement entre une plateforme intérieure (18) et une plateforme extérieure (16), le distributeur comportant au moins deux lamelles d'étanchéité (12) comportant chacune une portion principale (120) configurée pour assurer l'étanchéité entre le distributeur et un élément (1) de la turbomachine adjacent au distributeur, et une première portion pliée (121) par rapport à la portion principale (120), **caractérisé en ce que** la première portion pliée (121) étant en contact avec une face externe d'au moins une plateforme (16, 18), chaque lamelle (12) étant maintenue à la au moins une plateforme (16, 18) par un moyen de serrage (40) configuré pour serrer la première portion pliée (121) entre la face externe de la plateforme (16, 18) et le moyen de serrage (40).

2. Distributeur selon la revendication 1, comportant deux lamelles (12) formant chacune un demi-anneau, le moyen de serrage (40) étant disposé autour du distributeur de manière à serrer les deux lamelles (12) contre les faces externes des plateformes (16, 18) du distributeur.

3. Distributeur selon la revendication 1 ou 2, dans lequel la portion principale (120) et la première portion pliée (121) de chaque lamelle (12) forment entre elles un angle compris entre 90° et 150°.

4. Distributeur selon l'une quelconque des revendications 1 à 3, dans lequel les lamelles (12) comportent chacune une deuxième portion pliée (122) s'étendant depuis la première portion pliée (121), sensiblement perpendiculairement à celle-ci, et venant en contact avec une paroi radiale (163) qui s'étend radialement en saillie de l'au moins une plateforme (16, 18).

5. Distributeur selon l'une quelconque des revendications 1 à 4, comprenant deux lamelles (12) circonférentiellement adjacentes autour du distributeur disposées de manière à ce qu'une extrémité circonférentielle (120a) de la portion principale (120) d'une lamelle (12) soit superposée à une extrémité circonférentielle (120a) de la portion principale (120) de la lamelle (12) adjacente.

6. Distributeur selon la revendication 5, dans lequel l'extrémité circonférentielle (120a) de la portion principale (120) d'une lamelle (12) et l'extrémité circonférentielle (120a) de la portion principale (120) de la lamelle (12) adjacente se superposent sur une distance comprise entre 1 et 10 mm.

7. Distributeur selon l'une quelconque des revendications 1 à 6, dans lequel le moyen de serrage (40) comporte au moins une surface de serrage, la surface de serrage étant en contact avec la première portion pliée (121).

8. Distributeur selon l'une quelconque des revendications 1 à 7, dans lequel le moyen de serrage (40) est un jonc.

9. Distributeur selon l'une quelconque des revendications 4 à 8, comportant au moins une lame (170) fixée à la paroi radiale (163), et configurée pour exercer une pression sur une lamelle (12).

10. Turbomachine comportant un distributeur selon l'une quelconque des revendications précédentes.

## Patentansprüche

1. Leitschaufel für eine Turbine eines Strahltriebwerks, die sich um eine Achse (X) erstreckt, wobei die Leitschaufel eine Vielzahl von Sektoren (10) aufweist, die jeweils mindestens eine Schaufel (13) umfassen, die sich radial zwischen einer inneren Plattform (18) und einer äußeren Plattform (16) erstreckt, wobei die Leitschaufel mindestens zwei Dichtlamellen (12) aufweist, die jeweils einen Hauptabschnitt (120) aufweisen, der ausgelegt ist, um die Dichtigkeit zwischen der Leitschaufel und einem Element (1) des Strahltriebwerks abzusichern, das der Leitschaufel benachbart ist, und einen ersten gebogenen Abschnitt (121) im Verhältnis zum Hauptabschnitt (120), **dadurch gekennzeichnet, dass** der erste gebogene Abschnitt (121) mit einer äußeren Fläche mindestens einer Plattform (16, 18) im Kontakt ist, wobei jede Lamelle (12) an der mindestens einen Plattform (16, 18) durch ein Spannmittel (40) gehalten wird, das ausgelegt ist, um den ersten gebogenen Abschnitt (121) zwischen der äußeren Fläche der Plattform (16, 18) und dem Spannmittel (40) zu spannen.

2. Leitschaufel nach Anspruch 1, aufweisend zwei Lamellen (12), die jeweils einen Halbring bilden, wobei das Spannmittel (40) um die Leitschaufel derart angeordnet ist, dass die zwei Lamellen (12) gegen die äußeren Flächen der Plattformen (16, 18) der Leitschaufeln gespannt werden.

3. Leitschaufel nach Anspruch 1 oder 2, wobei der Hauptabschnitt (120) und der erste gebogene Abschnitt (121) jeder Lamelle (12) zwischen sich einen Winkel bilden, der zwischen 90° und 150° liegt.

4. Leitschaufel nach einem der Ansprüche 1 bis 3, wobei die Lamellen (12) jeweils einen zweiten gebogenen Abschnitt (122) aufweisen, der sich ab dem ersten gebogenen Abschnitt (121) etwa senkrecht zu diesem erstreckt und mit einer radialen Wand (163) in Kontakt kommt, die sich radial aus der mindestens einen Plattform (16, 18) hervorstehend erstreckt.

5. Leitschaufel nach einem der Ansprüche 1 bis 4, umfassend zwei umfangmäßig benachbarte Lamellen (12) um die Leitschaufel, die derart angeordnet sind, dass ein Umfangsende (120a) des Hauptabschnitts (120) einer Lamelle (12) über einem Umfangsende (120a) des Hauptabschnitts (120) der benachbarten Lamelle (12) liegt.

6. Leitschaufel nach Anspruch 5, wobei sich das Umfangsende (120a) des Hauptabschnitts (120) einer Lamelle (12) und das Umfangsende (120a) des Hauptabschnitts (120) der benachbarten Lamelle (12) über eine Strecke überlagern, die zwischen 1 und 10 mm liegt.

7. Leitschaufel nach einem der Ansprüche 1 bis 6, wobei das Spannmittel (40) mindestens eine Spannfläche aufweist, wobei die Spannfläche mit dem ersten gebogenen Abschnitt (121) im Kontakt ist.

8. Leitschaufel nach einem der Ansprüche 1 bis 7, wobei das Spannmittel (40) ein Ring ist.

9. Leitschaufel nach einem der Ansprüche 4 bis 8, aufweisend mindestens eine Lasche (170), die an der radialen Wand (163) befestigt und ausgelegt ist, um einen Druck auf eine Lamelle (12) auszuüben.

10. Strahltriebwerk, aufweisend eine Leitschaufel nach einem der vorangehenden Ansprüche.

## Claims

1. A nozzle for a turbomachine turbine extending about an axis (X), the nozzle including a plurality of sectors (10) each comprising at least one vane (13) which extends radially between an internal platform (18) and an external platform (16), the nozzle including at least two sealing strips (12) each including a main portion (120) configured to ensure the sealing between the nozzle and an element (1) of the turbomachine which is adjacent to the nozzle, and a first portion (121) folded relative to the main portion (120), **characterized in that** the first folded portion (121) being in contact with an outer face of at least one platform (16, 18), each strip (12) being held to the at least one platform (16, 18) by a clamping means (40) configured to clamp the first folded portion (121) between the outer face of the platform (16, 18) and the clamping means (40).

2. The nozzle according to claim 1, including two strips (12) each forming a half-ring, the clamping means (40) being disposed around the nozzle so as to clamp the two strips (12) against the outer faces of the platforms (16, 18) of the nozzle.

3. The nozzle according to claim 1 or 2, wherein the main portion (120) and the first folded portion (121) of each strip (12) form therebetween an angle comprised between 90° and 150°.

4. The nozzle according to any one of claims 1 to 3, wherein the strips (12) each include a second folded portion (122) extending from the first folded portion (121), substantially perpendicularly thereto, and coming into contact with a radial wall (163) which protrudes radially from the at least one platform (16, 18).

5. The nozzle according to any one of claims 1 to 4, comprising two strips (12) circumferentially adjacent around the nozzle disposed such that a circumferential end (120a) of the main portion (120) of a strip (12) is superimposed on a circumferential end (120a) of the main portion (120) of the adjacent strip (12).

6. The nozzle according to claim 5, wherein the circumferential end (120a) of the main portion (120) of a strip (12) and the circumferential end (120a) of the main portion (120) of the adjacent strip (12) are superimposed over a distance comprised between 1 and 10 mm.

7. The nozzle according to any one of claims 1 to 6, wherein the clamping means (40) includes at least one clamping surface, the clamping surface being in contact with the first folded portion (121).

8. The nozzle according to any one of claims 1 to 7, wherein the clamping means (40) is a bead.

9. The nozzle according to any one of claims 4 to 8, including at least one slat (170) fixed to the radial wall (163), and configured to exert pressure on a strip (12).

10. A turbomachine including a nozzle according to any one of the preceding claims.
